# EUROPÄISCHE PATENTSCHRIFT

(11) **EP 2 553 190 B1**
(45) Veröffentlichungstag und Bekanntmachung des Hinweises auf die Patenterteilung: **06.05.2015**
(21) Anmeldenummer: 11710749.0
(22) Anmeldetag: 22.03.2011
(51) Int. Cl.: E05B 17/20, E05B 15/10

(54) **SCHUTZEINRICHTUNG FÜR EIN SCHLOSS GEGEN MANIPULATION DES SCHLOSSES**
DEVICE FOR SAFEGUARDING A LOCK AGAINST MANIPULATION
DISPOSITIF POUR PROTEGER UNE SERRURE CONTRE UNE MANIPULATION DE LA SERRURE

(30) Priorität: 01.04.2010 DE 102010003644
(43) Veröffentlichungstag der Anmeldung: 06.02.2013
(62) Teilanmeldung aus: 15160482.4
(73) Patentinhaber: DORMA Deutschland GmbH, 58256 Ennepetal (DE)
(72) Erfinder: LUNDBERG, Lars, 11349 Stockholm (SE); SPECKAMP, Hans-Rainer, 58339 Breckerfeld (DE)
(74) Vertreter: Balder IP Law, S.L.
(86) Internationale Anmeldenummer: PCT/EP2011/054356
(87) Internationale Veröffentlichungsnummer: WO 2011/120845

(56) Entgegenhaltungen:
- EP-A1- 2 184 425
- EP-A2- 2 105 558
- WO-A1-2010/036200
- WO-A1-2010/098721
- DE-A1- 19 516 755
- US-A- 4 848 118

## Beschreibung

Die vorliegende Erfindung betrifft eine Schutzeinrichtung mit einem Schloss gegen Manipulation des Schlosses, welches Schloss wenigstens ein Sperrelement aufweist, das durch eine Öffnung in einem Stulp des Schlosses in eine Schließposition aus dem Schloss hervorbewegbar und in eine Öffnungsposition in das Schloss zurückbewegbar ist.

Schlösser für Türen, Tore, Fenster und dergleichen können manipuliert werden, indem mit einem Manipulationsgegenstand auf die Schließmechanik innerhalb des Schlosses eingewirkt wird. Der Manipulationsgegenstand kann durch die Öffnung im Stulp in das Schloss eingeführt werden, da zwischen dem Sperrelement und der Öffnung ein Spalt gebildet ist. Wird als Manipulationsgegenstand ein Federdraht oder vorzugsweise ein Federblech verwendet, kann insbesondere bei nicht überfalzten Türen mit dem Manipulationsgegenstand leicht auf die Rückschiebesperre des Sperrelementes, insbesondere auf die Zuhaltung, eingewirkt werden. Ist die Rückschiebesperre des Sperrelementes, beispielsweise eines Schlossriegels oder einer Schlossfalle, aufgehoben, kann dieses in die Öffnungsposition des Schlosses zurückgeführt werden, und eine Tür kann unerlaubt passiert werden.

Der Spalt zwischen dem Sperrelement und der Öffnung entsteht insbesondere dadurch, dass eine mehr oder weniger große Spielpassung zwischen dem Sperrelement und der Öffnung erforderlich ist. Die Öffnung im Stulp dient häufig als Führung des beweglichen Sperrelementes, das beispielsweise einen Riegel oder eine Falle darstellen kann. Zudem gleicht die Spielpassung Fertigungstoleranzen der einzelnen Bauteile aus, wodurch der Spalt ein laterales Maß von beispielsweise 0,5 mm erreichen kann.

Gegen die Manipulationsmöglichkeit der Schließmechanik innerhalb des Schlosses bieten einfache Schlösser keine Vorkehrungen, so dass diese in niedrigen Einbruchsschutzklassen eingeordnet sind. Höherwertige Schlösser weisen Sperrelemente auf, die geometrisch derart ausgeführt sind, dass der Spalt zwischen dem Sperrelement und der Öffnung wenigstens teilweise abgedeckt sein kann. Beispielsweise kann ein Sperrelement einen Sperrelementschaft mit einem kleineren Querschnitt und einen Sperrelementkopf mit einem größeren Querschnitt aufweisen. Im Übergang zwischen dem Sperrelementschaft und dem Sperrelementkopf kann der Sperrelementkopf eine Art kragenartige Anformung besitzen, die jedoch die Fertigung des Sperrelementes erheblich erschwert. Eine solche Ausgestaltung ist z.B. aus US 4 848 118 A beknnt.

Insbesondere ist nachteilig, dass die speziell mit einem Manipulationsschutz ausgeformten Sperrelemente aufwendig hergestellt werden müssen, beispielsweise durch Gießen, Prägen, Umformen oder dergleichen. Die Bearbeitung der Führungsflächen, die zur Führung des Sperrelementes in der Öffnung des Stulpes dienen, wird im besonderen Maße durch Anformungen zur Bildung eines Manipulationsschutzes erschwert, da diese nicht mehr ganzflächig eben sind. Ein spanendes Nacharbeiten ist jedoch in der Regel erforderlich, da nur so ausreichend glatte und maßgenaue Führungsflächen am Sperrelement herstellbar sind. Das Nacharbeiten wird bei hochwertigen Riegeln aus Edelstahl gleichzeitig zur Oberflächenveredelung benutzt, z. B. durch Schleifen, Satinieren, Polieren und dergleichen.

Im Stand der Technik ist auch bekannt, vgl. z.B. EP 2105558 A, wenigstens ein Schutzelement am Sperrelement anzuordnen, so dass ein zwischen dem Sperrelement und der Öffnung gebildeter Spalt überdeckt ist.

Es ist folglich die Aufgabe der vorliegenden Erfindung, eine Schutzeinrichtung für ein Schloss gegen Manipulation des Schlosses zu schaffen, die einfach herstellbar ist und ein hohes Maß an Sicherheit bietet.

Diese Aufgabe wird durch eine Schutzeinrichtung mit einem Schloss gegen eine Manipulation des Schlosses gemäß Anspruch 1 gelöst. Vorteilhafte Weiterbildungen der Erfindung sind in den abhängigen Ansprüchen angegeben.

Ist ein Schutzelement am Sperrelement angeordnet, so ist der zwischen dem Sperrelement und der Öffnung gebildete Spalt derart weit überdeckt, dass durch den Spalt ein Manipulationsgegenstand nicht mehr in das Schloss eingeführt werden kann. Wird versucht, einen Manipulationsgegenstand durch den Spalt zu bewegen, stößt dieser gegen das Schutzelement an, und es ist unmöglich, den Manipulationsgegenstand weiter in das Innere des Schlosses hinein zu bewegen. Das Schutzelement kann als einzelnes Bauteil ausgeführt sein, das am Sperrelement angeordnet werden kann. Folglich kann das Sperrelement aus einfachen Flachmaterialien gefertigt werden, wobei die Nacharbeit der Führungsflächen durch einfache spanende Bearbeitungsvorgänge erfolgen kann, da diese ganzflächig eben sind, da keine Anformungen zur Bildung eines Manipulationsschutzes eine Flachbearbeitung stören könnten.

Das Sperrelement kann einen Sperrelementschaft und einen Sperrelementkopf aufweisen, wobei das Schutzelement im Bereich des Übergangs vom Sperrelementschaft zum Sperrelementkopf am Sperrelement angeordnet ist. Der Sperrelementkopf bildet den Teil des Sperrelementes, der aus dem Stulp des Schlosses hervorspringen kann, wenn das Sperrelement in die Schließposition bewegt wird. Der Sperrelementschaft bildet den Teil des Sperrelementes, der in Richtung zur Innenseite des Schlosses weist und an den die Schließmechanik angreift, um die Bewegung zwischen der Schließposition und der Öffnungsposition in das Sperrelement einzuleiten. Mit besonderem Vorteil kann das Schutzelement an der Stelle am Sperrelement angeordnet werden, an der der Sperrelementschaft in den Sperrelementkopf übergeht. Diese Übergangsstelle befindet sich etwa rückseitig des Stulpes, wenn das Sperrelement in der Schließposition aus dem Schloss hervorbewegt ist. Folglich befindet sich auch das Schutzelement rückseitig am Stulp, und ein Zugang zur Innenseite des Schlosses durch den Spalt ist unmittelbar hinter dem Stulp unterbrochen, wenn das Sperrelement zur Einnahme der Schließposition aus dem Schloss hervorbewegt ist.

Der Sperrelementschaft kann einen kleineren Querschnitt aufweisen als der Sperrelementkopf und im Bereich des Übergangs vom Sperrelementschaft zum Sperrelementkopf eine Sperrelementkante bilden, wobei das Schutzelement aus Richtung des Sperrelementschaftes gegen die Sperrelementkante zur Anlage gebracht ist. Der Querschnitt des Sperrelementes kann einem Rechteckquerschnitt entsprechen, und der Rechteckquerschnitt des Sperrelementkopfes weist größere Kantenlängen auf als die Kantenlängen des Rechteckquerschnittes des Sperrelementschaftes. Dadurch entsteht eine Sperrelementkante mit einer Kantenfläche, die sich quer zur Bewegungsrichtung des Sperrelementes erstreckt. Gegen diese Kantenfläche kann das Schutzelement zur Anlage gebracht sein. Hierzu kann das Schutzelement einen Durchgang aufweisen, durch den das Sperrelement und insbesondere der Sperrelementschaft hindurchgeführt ist. Mit besonderem Vorteil kann das Schutzelement das Seitenverhältnis der Kantenlängen des Rechteckquerschnittes vom Sperrelement nachbilden, und ein am Sperrelement angebrachtes Schutzelement bildet einen Kragen, der den Querschnitt des Sperrelementes umgibt.

Mit Vorteil kann das Schutzelement das Sperrelement wenigstens teilweise und vorzugsweise vollständig umschließen, so dass der Spalt zwischen dem Sperrelement und der Öffnung vollumfänglich überdeckt ist. Folglich kann von keiner Seite ein Manipulationsgegenstand in den Spalt zwischen dem Sperrelement und der Öffnung im Stulp eingeführt werden. Insbesondere bei Sperrelementen, die einen rechteckigen Grundquerschnitt besitzen, kann das Schutzelement so ausgeführt sein, dass das Sperrelement vollumfänglich überdeckt ist. Ein derartiges Schutzelement weist erfindungsgemäß einen Durchgang auf, durch den sich das Sperrelement folglich hindurch geführt ist. Besondere Schutzwirkung erreicht ein Schutzelement, welches an der Seite des Sperrelementes angeordnet ist, die in Richtung zu einem freien Türspalt weist.

Nach einer möglichen vorteilhaften Ausführungsform der vorliegenden erfindungsgemäßen Schutzeinrichtung kann das Schutzelement am Sperrelement verrastet, verclipst, verschraubt, verschweißt, verlötet, aufgepresst und/oder an das Sperrelement mittels Kunststoffspritzguss angespritzt sein. Um eine weitere Erhöhung der Schutzwirkung gegen eine Manipulation zu erziehen, aber auch um einen Verschleißschutz des Schutzelementes zu erzielen, das gegen die Innenseite des Stulpes als Anschlag des Sperrelementes dienen kann, kann das Schutzelement aus einem gehärteten Stahl hergestellt sein.

Das Schutzelement kann ferner aus dem gleichen Werkstoff hergestellt sein, wie auch das Sperrelement selbst. Weiterführend kann das Schutzelement aus einem Kunststoffmaterial hergestellt sein, welches an das Sperrelement angespritzt wird. Hierfür kann das Sperrelement Aufnahmegeometrien aufweisen, um einen geometrischen Formschluss zwischen dem Sperrelement und dem angespritzten Kunststoff-Schutzelement zu bilden. Insbesondere jedoch kann das Schutzelement am Sperrelement mechanisch angebracht werden, wobei die Verbindungsstruktur zwischen dem Schutzelement und dem Sperrelement hinreichend belastbar ausgeführt ist, um zu vermeiden, dass mittels des Manipulationsgegenstandes das Schutzelement aus seiner Position am Sperrelement gelöst werden kann. Das Schutzelement kann aus einem Blechmaterial mittels Stanz-Biegeverfahren hergestellt sein, oder das Schutzelement ist mittels eines Metall-Druckgussverfahrens hergestellt.

Das Sperrelement des Schlosses mit der Schutzeinrichtung kann verschiedenartig ausgeführt sein. Beispielsweise kann das Sperrelement als Schlossriegel und/oder als Schlossfalle des Schlosses ausgeführt sein. Ein Schloss weist regelmäßig einen Schlossriegel auf, welcher über einen Schließzylinder zwischen der aus dem Schloss hervorspringenden Schließposition und in das Schloss zurückgezogenen Öffnungsposition bewegt wird. Folglich dient der Schlossriegel zum Verriegeln einer Tür, ohne dass diese lediglich durch einen Türdrücker geöffnet werden kann. Das Sperrelement kann auch als Schossfalle ausgeführt sein, welche nach regelmäßiger Bauart eines Schlosses mittels einer Handhabe zwischen der Schließposition und der Öffnungsposition bewegbar ist, wobei eine Bewegung der Schlossfalle grundsätzlich auch über einen Schließzylinder erfolgen kann. Schlossfallen sind zumeist mittels eines Federelementes in die Schließposition vorgespannt, wobei ferner Schlösser bekannt sind, die zum Verriegeln des Schlosses mittels eines Schließzylinders die Schlossfalle in der Schließposition arretieren, indem eine Rückschiebesperre der Schlossfalle aktiviert wird. Das erfindungsgemäße Schutzelement kann unabhängig von der Ausführungsform des Sperrelementes als Schlossriegel oder als Schlossfalle an diesem angeordnet sein.

Das Sperrelement kann in der Öffnung im Stulp linear bewegt, rotatorisch bewegt oder entlang einer Bahnkurve bewegt sein. Linear bewegte Sperrelemente weisen meist einen rechteckigen Querschnitt auf und besitzen eine längliche Erstreckung, die unterteilbar ist in den Sperrelementschaft im inneren Bereich des Schlosses und den Sperrelementkopf, der in der Sperrposition aus dem Stulp hervorbewegbar ist. Ferner sind rotatorisch bewegte oder entlang einer Bahnkurve bewegte Sperrelemente bekannt, die um eine Schwenkachse schwenken können, die im Schloss ortsfest eingebracht ist oder die in einer Bahn geführt werden können, um aus dem Stulp heraus in die Schließposition zu gelangen. Erfindungsgemäß kann das Schutzelement der Ausführungsart des Sperrelementes angepasst sein. Die Abdeckung des Spaltes erfolgt insbesondere dann, wenn das Sperrelement in der Schließposition aus dem Stulp herausgefahren ist und das Schutzelement ist der geometrischen Form des Sperrelementes angepasst.

Weiterführend kann das Sperrelement als Schwenkriegel mit einem Schwenkriegelrücken ausgeführt sein, wobei das Schutzelement als Einsetzelement ausgebildet und auf dem Schwenkriegelrücken angeordnet ist. Das Einsetzelement ist erfindungsgemäß stoffschlüssig oder formschlüssig am Sperrelement verbunden, und sich lediglich über den Schwenkriegelrücken erstrecken oder das Einsetzelement umschließt den Schwenkriegel wenigstens ebenfalls in seitlicher Richtung.

Nach einer noch weiteren vorteilhaften Ausführungsform kann das Schutzelement mit einem elektrischen Schaltmittel zusammenwirken, so dass wenigstens eine Erkennung der Schließposition des Sperrelementes durch eine Steuereinheit ermöglicht ist. Das elektrische Schaltmittel kann beispielsweise einen Schalter, vorzugsweise einen Mikroschalter, bilden, mit welchem das Schutzelement mechanisch zusammenwirkt, um das elektrische Schaltmittel zu aktivieren. Beispielsweise kann damit eine Information an die Steuereinheit übermittelt werden, ob sich das Sperrelement in der Schließposition oder in der Öffnungsposition befindet.

Mit noch weiterem Vorteil kann das Schutzelement in der aus dem Schloss hervorbewegten Position schlossinnenseitig gegen den Stulp anschlagen, wobei das Schutzelement derart ausgeführt ist, dass das Schutzelement bei Anschlag an den Stulp eine Dämpfungswirkung schafft. Insbesondere dann, wenn das Schutzelement aus einem Kunststoffmaterial ausgeführt ist, kann die vorteilhafte Dämpfungswirkung erzielt werden. Ferner kann das Schutzelement eine Kunststoff- oder Gummieinlage aufweisen, die einen innenseitigen Anschlag gegen den Stulp dämpft. Wird das Sperrelement in die Schließposition bewegt und springt dieses insbesondere federunterstützt in die Schließposition, so kann ein Anschlag des Schutzelementes gegen die Innenseite des Stulpes mit einer Dämpfungswirkung insbesondere Schließgeräusche dämpfen.

Weitere, die durch die Patentansprüche definierte Erfindung verbessernden Maßnahmen werden nachstehend gemeinsam mit bevorzugten Ausführungsbeispielen der vorliegenden Erfindung näher dargestellt. Es zeigen in schematischer Ansicht:
- Fig. 1: eine perspektivische Ansicht eines Sperrelementes mit einem Ausführungsbeispiel eines Schutzelementes,
- Fig. 2: eine perspektivische Ansicht eines Ausführungsbeispiels eines Schutzelementes,
- Fig. 3: eine Seitenansicht der Anordnung eines Sperrelementes in einem Schloss in einer aus dem Stulp hervorspringenden Schließposition,
- Fig. 4: ein Sperrelement, welches als Schwenkriegel ausgeführt ist und zwei Schutzelemente gemäß eines nicht erfindungsgemäßen Ausführungsbeispiels aufweist und
- Fig. 5: eine weitere Ausführung eines Schwenkriegels in einem Schloss, wobei ein weiteres Ausführungsbeispiel eines Schutzelementes dargestellt ist.

Figur 1 zeigt ein Ausführungsbeispiel einer Schutzeinrichtung gemäß der vorliegenden Erfindung. Dargestellt ist ein Sperrelement 11, das als Schlossriegel mit einem rechteckigen Querschnitt ausgeführt ist und in einer Öffnung eines Stulpes des Schlosses längsbeweglich geführt ist. Das Sperrelement 11 weist einen Sperrelementschaft 16 auf, an den sich ein Sperrelementkopf 17 anschließt. Der Sperrelementschaft 16 bildet den Teil des Sperrelementes 11, der sowohl in der Öffnungsposition als auch in der Schließposition des Sperrelementes 11 innenseitig im Schloss, d. h., hinter dem Stulp, verbleibt. Hingegen springt der Sperrelementkopf 17 aus dem Stulp des Schlosses hervor, wenn das Sperrelement 11 in die Schließposition zum Schließen beispielsweise einer Tür bewegt wird.

Im Bereich des Überganges vom Sperrelementschaft 16 zum Sperrelementkopf 17 ist erfindungsgemäß ein Schutzelement 14 angeordnet. Das Schutzelement 14 ist als Einzelteil ausgeführt und kann insbesondere gegen eine Sperrelementkante 18 zur Anlage gebracht werden, die den Übergangsbereich zwischen dem Sperrelementschaft 16 und dem Sperrelementkopf 17 bildet. Die Darstellung zeigt ein Schutzelement 14, welches eine kragenartige Umrandung des Querschnittes des Sperrelementkopfes 17 bildet. Der Kragen umrandet dabei den Querschnitt des Sperrelementkopfes 17 vollumfänglich.

Figur 2 zeigt das Schutzelement 14 als Einzelteil in einer perspektivischen Ansicht. Um den Sperrelementschaft 16 durch das Schutzelement 14 hindurchzuführen, weist dieses einen Durchgang 19 auf, der das Schutzelement 14 mittig durchsetzt. Die im Schutzelement 14 gezeigte Aussparung 25 bildet eine Vertiefung im Schutzelement 14, und der Querschnitt des Sperrelementkopfes 17 kann in die Aussparung 25 im Schutzelement 14 einrasten, so dass die Sperrelementkante 18 des Sperrelementes 11 gegen die Bodenfläche der Aussparung 25 zur Anlage kommt.

Figur 3 zeigt die Anordnung des Sperrelementes 11 in einem Schloss 10, das vorderseitig durch den Stulp 13 begrenzt ist. Das Sperrelement 11 ist auch in diesem Ausführungsbeispiel als Schlossriegel ausgeführt und linear bewegbar, wobei die Bewegungsrichtung durch einen Doppelpfeil angedeutet ist. In der quer geschnittenen Ansicht ist das Schutzelement 14 in angrenzender Anlage an die Sperrelementkante 18 gezeigt, die den Übergang zwischen dem Sperrelementschaft 16 und dem Sperrelementkopf 17 bildet. Das Sperrelement 11 ist in der aus dem Stulp 13 hervorspringenden Schließposition gezeigt, und das Schutzelement 14 grenzt an die Innenseite des Stulpes 13 an. Zwischen dem Sperrelementkopf 17 und der Öffnung 12 im Stulp 13 ist ein Spalt 15 gebildet, wobei der Spalt 15 keinen durchgängigen Bereich in Richtung zur Innenseite des Schlosses 10 bildet, da dieser durch das Schutzelement 14 unterbrochen ist. Würde mit einem Manipulationsgegenstand durch den Spalt 15 in das Innere des Schlosses 10 eingedrungen werden, so wird das Schutzelement 14 eine Barriere bilden, und das Innere des Schlosses 15 ist vor einem Manipulationsgegenstand geschützt. Das Schutzelement 14 kann auf verschiedene Weise vorzugsweise stoffschlüssig oder formschlüssig mit dem Sperrelement 11 verbunden sein. Lediglich beispielhaft ist eine Schweißung 26 gezeigt, über die das Schutzelement 14 stoffschlüssig am Sperrelement 11 angebracht ist.

In Figur 4 ist in einer perspektivischen Ansicht ein nicht erfindungsgemäßes Ausführungsbeispiel eines Sperrelementes 11 gezeigt, das als Schwenkriegel ausgebildet ist. Das Sperrelement 11 ist um eine Schwenkachse 20 drehbeweglich im Schloss 10 aufgenommen und weist eine Vielzahl von plattenartigen Elementen auf, die in einer Paketanordnung den Körper des Sperrelementes 11 bilden und über Bolzen miteinander verbunden sind.

Die Schwenkachse 20 wird durch einen Achsbolzen 24 gebildet, welcher Achsbolzen 24 als Schraubelement ausgeführt ist. Zwei Schutzelemente 14 sind vorgesehen, die seitlich jeweils aus Richtung der Schwenkachse 20 beidseitig am Schwenkriegel angeordnet sind. Dabei bilden die Schutzelemente 14 eine kragenförmige Anformung 21, die sich insbesondere über dem Schwenkriegelrücken 22 erstreckt. Die kragenförmige Anformung 21 ist jeweils auch seitlich des Teils des Schwenkriegels gebildet, der sich auch in der Schließposition des Schwenkriegels innenseitig im Schloss 10 befindet. Die Schutzelemente 14 sind schalenartig ausgeführt und umgreifen das Sperrelement 11 aus seitlicher Richtung. Die Schutzelemente 14 sind über den Achsbolzen 24 mit dem Sperrelement 11 verliersicher verschraubt.

Figur 5 zeigt eine quer geschnittene Ansicht durch ein Schloss 10 im Bereich des Stulpes 13. Das Sperrelement 11 ist ebenfalls als Schwenkriegel ausgeführt und im Schloss 10 um die Schwenkachse 20 drehbar gelagert. Im Stulp 13 ist die Öffnung 12 gezeigt, durch die das Sperrelement 11 in die Schließposition hervorspringen kann. Dabei entsteht zwischen dem Schwenkriegelrücken 22 und der Öffnung 12 der Spalt 15, der insbesondere zwischen dem Schwenkriegelrücken 22 und der oberen Seite der Öffnung 12 gebildet ist. Um diesen Spalt 15 als Einführkanal eines Manipulationsgegenstandes zur Einwirkung auf die Schließmechanik zu unterbrechen, ist ein Schutzelement 14 vorgesehen, welches als Einsetzelement 23 ausgeführt ist. Dieses ist auf der Seite des Schwenkriegelrückens 22 eingesetzt und beispielsweise im Schwenkriegel verschweißt oder verlötet. In der gezeigten Position befindet sich der Schwenkriegel in der Schließposition und springt aus dem Stulp 13 hervor. Dabei ist erkennbar, dass der Spalt 15 in Richtung zur Innenseite des Schlosses 10 durch das Einsetzelement 23 überdeckt ist.

Die vorliegende durch die Patentansprüche definierte Erfindung beschränkt sich in ihrer Ausführung nicht auf die vorstehend angegebenen, bevorzugten Ausführungsbeispiele. Vielmehr ist eine Anzahl von Varianten denkbar, welche von der dargestellten Lösung auch bei grundsätzlich anders gearteten Ausführungen Gebrauch macht. Insbesondere kann die Ausführung des Schutzelementes 14 als Einsetzelement 23 auch bei Sperrelementen 11 zum Einsatz kommen, die als linear bewegte Sperrelemente 11 gemäß den Abbildungen 1 und 3 ausgeführt sind. Ferner können Schutzelemente 14 mit einem rechteckigen Grundquerschnitt und einem mittigen Durchgang 19 für Sperrelemente 11 zum Einsatz kommen, die als Schwenkriegel gemäß den Figuren 4 und 5 ausgeführt sind.

### Bezugszeichenliste

- 10: Schloss
- 11: Sperrelement
- 12: Öffnung
- 13: Stulp
- 14: Schutzelement
- 15: Spalt
- 16: Sperrelementschaft
- 17: Sperrelementkopf
- 18: Sperrelementkante
- 19: Durchgang
- 20: Schwenkachse
- 21: kragenförmige Anformung
- 22: Schwenkriegelrücken
- 23: Einsetzelement
- 24: Achsbolzen
- 25: Aussparung
- 26: Schweißung

## Patentansprüche

1. Schutzeinrichtung mit einem Schloss (10) gegen Manipulation des Schlosses (10), welches Schloss (10) wenigstens ein Sperrelement (11) aufweist, das durch eine Öffnung (12) in einem Stulp (13) des Schlosses (10) in eine Schließposition aus dem Schloss (10) hervorbewegbar und in eine Öffnungsposition in das Schloss (10) zurückbewegbar ist,
wobei wenigstens ein Schutzelement (14) am Sperrelement (11) stoffschlüssig oder formschlüssig verbunden ist, sodass ein zwischen dem Sperrelement (11) und der Öffnung (12) gebildeter Spalt (15) überdeckt ist,
wobei das Schutzelement (14) einen Durchgang (19) aufweist, durch den das Sperrelement (11) hindurchgeführt ist.

2. Schutzeinrichtung nach Anspruch 1, **dadurch gekennzeichnet, dass** das Sperrelement (11) einen Sperrelementschaft (16) und einen Sperrelementkopf (17) aufweist, wobei das Schutzelement (14) im Bereich des Übergangs vom Sperrelementschaft (16) zum Sperrelementkopf (17) am Sperrelement (11) angeordnet ist.

3. Schutzeinrichtung nach Anspruch 1 oder 2, **dadurch gekennzeichnet, dass** der Sperrelementschaft (16) einen kleineren Querschnitt aufweist als der Sperrelementkopf (17) und im Bereich des Übergangs vom Sperrelementschaft (16) zum Sperrelementkopf (17) eine Sperrelementkante (18) gebildet ist, wobei das Schutzelement (14) aus Richtung des Sperrelementschaftes (16) gegen die Sperrelementkante (18) zur Anlage gebracht ist.

4. Schutzeinrichtung nach einem der Ansprüche 1 bis 3, **dadurch gekenneichnet,** dass der Sperrelementschaft (16) durch den Durchgang (19) des Schutzelementes (14) hindurchgeführt ist.

5. Schutzeinrichtung nach einem der vorgenannten Ansprüche, **dadurch gekennzeichnet, dass** das Schutzelement (14) das Sperrelement (11) wenigstens teilweise und vorzugsweise vollständig umschließt, sodass der Spalt (15) zwischen dem Sperrelement (11) und der Öffnung (12) vollumfänglich überdeckt ist.

6. Schutzeinrichtung nach einem der vorgenannten Ansprüche, **dadurch gekennzeichnet, dass** das Schutzelement (14) am Sperrelement (11) verrastet, verclipst, verschraubt, verschweißt, verlötet, aufgepresst und/oder an das Sperrelement (11) mittels Kunststoffspritzguss angespritzt ist.

7. Schutzeinrichtung nach einem der vorgenannten Ansprüche, **dadurch gekennzeichnet, dass** das Sperrelement (11) als Schlossriegel und/oder als Schlossfalle des Schlosses (10) ausgeführt ist.

8. Schutzeinrichtung nach einem der vorgenannten Ansprüche, **dadurch gekennzeichnet, dass** das Sperrelement (11) in der Öffnung (12) im Stulp (13) linear bewegt, rotatorisch bewegt oder entlang einer Bahnkurve bewegt ist.

9. Schutzeinrichtung nach einem der vorgenannten Ansprüche, **dadurch gekennzeichnet, dass** das Sperrelement (11) als Schwenkriegel ausgeführt und um eine Schwenkachse (20) im Schloss (10) drehbar ist.

10. Schutzeinrichtung nach einem der vorgenannten Ansprüche, **dadurch gekennzeichnet, dass** das Sperrelement (11) als Schwenkriegel mit einem Schwenkriegelrücken (22) ausgeführt ist, wobei das Schutzelement (14) als Einsetzelement (23) ausgeführt und auf dem Schwenkriegelrücken (22) angeordnet ist.

11. Schutzeinrichtung nach einem der vorgenannten Ansprüche, **dadurch gekennzeichnet, dass** das Schutzelement (14) mit einem elektrischen Schaltmittel zusammenwirkt, sodass wenigstens eine Erkennung der Schließposition des Sperrelementes (11) durch eine Steuereinheit ermöglicht ist.

12. Schutzeinrichtung nach einem der vorgenannten Ansprüche, **dadurch gekennzeichnet, dass** das Schutzelement (14) in der aus dem Schloss hervorbewegten Position schlossinnenseitig gegen den Stulp (13) anschlägt und derart ausgeführt ist, dass das Schutzelement (14) bei Anschlag an den Stulp (13) eine Dämpfungswirkung schafft.

## Claims

1. A protecting device, including a lock (10), against manipulation of the lock (10), wherein said lock (10) includes at least one blocking element (11), which, through an opening (12) in a faceplate (13) of the lock (10), can be moved forward and out of the lock (10) into a locking position, and can be moved back into the lock (10) into an opening position,
wherein at least one protecting element (14) is positively connected or positively by means of material connected to the blocking element (11), so that a gap (15) formed between the blocking element (11) and the opening (12) is covered,
wherein the protecting element (14) includes a passage (19) through which the blocking element (11) is passed.

2. The protecting device according to claim 1, **characterized in that** the blocking element (11) includes a blocking element shank (16) and a blocking element head (17), wherein the protecting element (14) is disposed at the blocking element (11) in the area where the blocking element shank (16) transitions to the blocking element head (17).

3. The protecting device according to claim 1 or 2, **characterized in that** the blocking element shank (16) has a smaller cross-section than the blocking element head (17), and a blocking element edge (18) is configured in the area where the blocking element shank (16) transitions to the blocking element head (17), wherein the protecting element (14), from the direction of the blocking element shank (16), comes to rest against the blocking element edge (18).

4. The protecting device according to any of the claims 1 to 3, **characterized in that** the blocking element shank (16) passes through the passage (19) of the protecting element (14).

5. The protecting device according to any or the aforementioned claims, **characterized in that** the protecting element (14) encloses the blocking element (11) at least partially and preferably completely, such that the gap (15) between the blocking element (11) and the opening (12) is entirely covered.

6. The protecting device according to any or the aforementioned claims, **characterized in that** the protecting element (14) is latched, clipsed, screwed, welded, soldered, pressed and/or injection-moulded to the blocking element (11) by means of plastic material injection moulding.

7. The protecting device according to any or the aforementioned claims, **characterized in that** the blocking element (11) is configured as a dead-bolt and/or as a latch-bolt of the lock (10).

8. The protecting device according to any or the aforementioned claims, **characterized in that** the blocking element (11) is linearly moved, is rotatably moved or moved along a curve in the opening (12) in the faceplate (13).

9. The protecting device according to any or the aforementioned claims, **characterized in that** the blocking element (11) is configured as a pivoting bolt and rotatable about a pivoting axis (20) in the lock (10).

10. The protecting device according to any or the aforementioned claims, **characterized in that** the blocking element (11) is configured as a pivoting bolt with a pivoting bolt back (22), wherein the protecting element (14) is configured as an insert element (23) and disposed on the pivoting bolt back (22).

11. The protecting device according to any or the aforementioned claims, **characterized in that** the protecting element (14) cooperates with an electric switching means such that at least recognising the locking position of the blocking element (11) by means of the control unit is made possible.

12. The protecting device according to any or the aforementioned claims, **characterized in that** the protecting element (14), in the position where it is moved forward out of the lock, abuts against the faceplate (13) from inside the lock and is configured such that the protecting element (14) creates a dampening effect when it abuts against the faceplate (13).

## Revendications

1. Dispositif de protection, comprenant une serrure (10), contre la manipulation de la serrure (10), laquelle serrure (10) comprenant au moins un élément de blocage (11), qui peut être déplacé à travers l'ouverture (12) dans une gâche (13) de la serrure (10) en une position de fermeture de façon à faire saillie de la serrure (10), et peut être retourné dans la serrure (10) en une position d'ouverture,
au moins un élément de protection (14) étant raccordé par la matière ou par la forme à l'élément de blocage (11) de sorte qu'une fente (15) créée entre l'élément de blocage (11) et l'ouverture (12) est couverte,
l'élément de protection (14) comprenant un passage (19), à travers lequel l'élément de blocage (11) est guidé.

2. Dispositif de protection selon la revendication 1, **caractérisé en ce que** l'élément de blocage (11) comprend une tige d'élément de blocage (16) et une tête d'élément de blocage (17), l'élément de protection (14) étant agencé sur l'élément de blocage (11) dans la région où la tige de l'élément de blocage (16) devient la tête de l'élément de blocage (17).

3. Dispositif de protection selon la revendication 1 ou 2, **caractérisé en ce que** l'élément de blocage (16) présente une coupe transversale plus petite que la tête de l'élément de blocage (17) et un bord de l'élément de blocage (18) est aménagé dans la région où la tige de l'élément de blocage (16) devient la tête de l'élément de blocage (17), l'élément de protection (14) venant buter contre le bord de l'élément de blocage (18) depuis la direction de la tige de l'élément de blocage (16).

4. Dispositif de protection selon la revendication 1 à 3, **caractérisé en ce que** la tige de l'élément de blocage (16) passe à travers le passage (19) de l'élément de protection (14).

5. Dispositif de protection selon l'une des revendications mentionnées ci-avant, **caractérisé en ce que** l'élément de protection (14) entoure l'élément de blocage (11) au moins partiellement et de préférence complètement de sorte que la fente (15) entre l'élément de blocage (11) et l'ouverture (12) est complètement couverte.

6. Dispositif de protection selon l'une des revendications mentionnées ci-avant, **caractérisé en ce que** l'élément de protection (14) est encastré, clipsé, vissé, soudé, pressé et/ou coulé à l'élément de blocage (11) au moyen d'une injection par moulage de matière plastique.

7. Dispositif de protection selon l'une des revendications mentionnées ci-avant, **caractérisé en ce que** l'élément de blocage (11) est aménagé comme pêne de blocage et/ou comme pêne demi-tour de la serrure (10).

8. Dispositif de protection selon l'une des revendications mentionnées ci-avant, **caractérisé en ce que** l'élément de blocage (11) est déplacé de manière linéaire, est déplacé de manière rotative ou est déplacé le long d'un trajet en courbe dans l'ouverture (12) de la gâche (13).

9. Dispositif de protection selon l'une des revendications mentionnées ci-avant, **caractérisé en ce que** l'élément de blocage (11) est aménagé comme pêne pivotable et peut être tourné autour d'un axe de pivotement (20) dans la serrure (10).

10. Dispositif de protection selon l'une des revendications mentionnées ci-avant, **caractérisé en ce que** l'élément de blocage (11) est aménagé comme pêne pivotable avec un dos de pêne pivotable (22), l'élément de protection (14) étant aménagé comme élément à insérer (23) et est agencé sur le dos du pêne pivotable (22).

11. Dispositif de protection selon l'une des revendications mentionnées ci-avant, **caractérisé en ce que** l'élément de protection (14) coopère avec un élément de commutation électrique de sorte qu'au moins la détection de la position de fermeture de l'élément de blocage (11) est donnée par l'unité de contrôle.

12. Dispositif de protection selon l'une des revendications mentionnées ci-avant, **caractérisé en ce que** l'élément de protection (14), dans sa position avancée en dehors de la serrure, vient buter contre la gâche (13) depuis l'intérieure de la serrure et est aménagé de telle manière que l'élément de protection (14) crée un effet d'amortissement lors de la butée contre la gâche (13).
